# EUROPÄISCHE PATENTSCHRIFT

(11) **EP 1 297 775 B1**
(45) Veröffentlichungstag und Bekanntmachung des Hinweises auf die Patenterteilung: **30.07.2008**
(21) Anmeldenummer: 02020572.0
(22) Anmeldetag: 17.09.2002
(51) Int. Cl.: A47L 9/28, A47L 9/26, A47L 9/00

(54) **Staubsauger mit mehreren Bedienelementen**
Vacuum cleaner with several operating elements
Aspirateur avec plusieurs elements de commande

(30) Priorität: 01.10.2001 DE 10148508
(43) Veröffentlichungstag der Anmeldung: 02.04.2003
(73) Patentinhaber: BSH Bosch und Siemens Hausgeräte GmbH, 81739 München (DE)
(72) Erfinder: Albert, Wilma, 97618 Wülfershausen (DE); Kess, Herbert, 97616 Bad Neustadt (DE); Räder, Sebastian, 97654 Bastheim (DE); Schlereth, Andreas, 97616 Bad Neustadt (DE); Schröter, Jörg, 82194 Gröbenzell (DE); Seith, Thomas, 97616 Bad Neustadt (DE)

(56) Entgegenhaltungen:
- EP-A- 1 127 529
- DE-A1- 3 603 176
- DE-A1- 4 413 884
- US-A- 3 779 283
- US-A- 4 817 234
- US-A- 5 673 597

## Beschreibung

Die vorliegende Erfindung betrifft einen Staubsauger mit mehreren Bedienelementen, wobei mindestens ein Bedienelement als fußbetätigbare Drucktaste und mindestens ein Bedienelement als fußbetätigbare Schiebetaste ausgebildet sind.

Ein gattungsbildender Staubsauger ist beispielsweise aus der DE 44 13 884 A1 bekannt.

Staubsauger, insbesondere Bodenstaubsauger, weisen Bedienelemente wie zum Beispiel Ein-/Ausschalter, Leistungseinstellschalter, Kabelaufwickelschalter, usw. aus üblicherweise harten Materialkomponenten mit glatter Bedienoberfläche auf. Dadurch kann in der Praxis die Bedienung dieser Schalter zu unzufriedenstellend für die jeweilige Bedienperson sein, da sie leicht von den Bedienelementen abrutschen kann. Insbesondere kann es bei solchen glatten Schaltern zu Fehlauslösungen kommen.

Zur Vermeidung dessen ist bereits aus der EP 1 127 529 A1 bekannt, einen ein Bedienelement bildenden ebenen Träger mit einer Weichkomponente auszustatten.

Hiervon ausgehend liegt der Erfindung die Aufgabe zugrunde, einen Staubsauger mit mehreren Bedienelementen bereitzustellen, die eine verbesserte Handhabung erlauben.

Zur Lösung dieser Aufgabe ist bei einem erfindungsgemäßen Staubsauger mit mehreren Bedienelementen vorgesehen, dass das jeweilige Bedienelement mindestens teilweise an seiner äußeren Bedienoberfläche eine weichere, griffigere Materialkomponente als seine aus einer härteren Materialkomponente bestehenden übrigen Bereiche aufweist, und dass die Bedienelemente im Querschnitte betrachtet eine im Wesentlichen konkav gewölbte Außenoberfläche aufweisen.

Dadurch, daß mindestens zwei Komponenten in einer Hart-Weich-Kombination für das jeweilige Bedienelement vorgesehen sind, ist es ermöglicht, der Bedienoberfläche des jeweiligen Bedienelements eine insgesamt größere Oberflächenrauhigkeit, das heißt einen größeren Reibungskoeffizienten und damit verbesserte Griffigkeit gegenüber herkömmlich glatten, ganz aus harten Materialien hergestellten Schaltern zu geben. Gleichzeitig kann das jeweilige Bedienelement durch die härtere Bedienkomponente in seinen übrigen Bereichen ausreichend stabil ausgeführt werden.

Sonstige Weiterbildungen der Erfindung sind in den Unteransprüchen wiedergegeben.

Die Erfindung und ihre Weiterbildungen werden nachfolgend anhand von Zeichnungen näher erläutert.

Es zeigen:
- Figur 1: ausschnittsweise in perspektivischer Darstellung das fahrbare Staubaufsammel- und Motorenteil eines Bodenstaubsaugers mit zwei erfindungsgemäßen Bedienungselementen,
- Figuren 2, 3: jeweils schematisch in räumlicher Darstellung zwei verschiedene Varianten für die Bedienelemente nach Figur 1, und
- Figur 4: schematisch im Querschnitt den Aufbau des Bedienelements nach Figur 3.

Elemente mit gleicher Funktion und Wirkungsweise sind in den Figuren 1 mit 4 jeweils mit denselben Bezugszeichen bezeichnet versehen.

Figur 1 zeigt schematisch in räumlicher Darstellung den Teil des fahrbaren Staubaufsammel- und Motoren- bzw. Gebläseelements eines Bodenstaubsaugers, das Bedienelemente zu seiner Funktionssteuerung aufweist. Hier im Ausführungsbeispiel ist für den Bodenstaubsauger SS eine Bedienkonsole KON mit zwei Bedienelementen BE1, BE2 vorgesehen. Das Bedienelement BE1 dient dabei dem Ein- und Ausschalten des Gebläses bzw. Motors des Bodenstaubsaugers SS. In einer Fluchtlinie der Konsole KO daneben ist das Bedienelement BE2 zur Einstellung der gewünschten Leistung des Gebläses bzw. Motors und Staubsaugers SS angebracht. Das Bedienelement BE1 ist dabei als fußbetätigbare Fußtaste mit Vertikalhub ausgebildet. Demgegenüber ist das Bedienelement BE2 zur Leistungsregelung des Staubsaugers SS entlang einer im wesentlichen rechteckförmigen Führungsschiene FS entlang deren Längserstreckung verschiebbar ausgebildet, was in der Figur 1 durch einen Doppelpfeil VS angedeutet ist. Auch dieses zweite Bedienelement BE2 läßt sich somit von der jeweiligen Bedienperson mit einem Fuß verschieben und dadurch in einfacher Weise betätigen. Die Bedienkonsole KO ist in der Figur 1 in das Gehäuse GH des Staubsaugers SS derart eingepaßt, daß die Bedienelemente BE1, BE2 mit der sonstigen Außenoberfläche des Gehäuses GH im wesentlichen bündig abschließen. Vorteilhaft kann es gegebenenfalls sein, die Bedienelemente etwas erhöht aus der Außenoberfläche des Gehäuses GH nach außen abstehen zu lassen, um ihre Fußbetätigbarkeit weiter zu verbessern.

Um nun die Griffigkeit des jeweiligen Bedienelements BE1, BE2 zu erhöhen und damit das taktile Empfinden der jeweiligen Bedienperson zu verbessern, weist das jeweilige Bedienelement mindestens teilweise an seiner äußeren Bedienoberfläche eine weichere, griffigere Materialkomponente als seine aus einer härteren Materialkomponente bestehenden übrigen Bereiche auf. Dazu ist zum Beispiel für das Bedienelement BE2 entsprechend Figur 2 ein formsteifer Trägerkörper KO1 vorgebbarer Form gebildet. Auf dessen Außenoberfläche ist als Oberflächenbelag die weichere Materialkomponente KO2 mit einer vorgebbaren Struktur aufgebracht. Hier im Ausführungsbeispiel ist die weichere Materialkomponente KO2 in Form von Noppen auf der Bedienoberfläche des Bedienelements BE2 vorgesehen. Diese Noppen sind dabei vorzugsweise in äquidistanten Abständen zueinander und damit weitgehend regelmäßig auf der Oberseite des Trägerkörpers KO1 angeordnet. Die weichere Materialkomponente KO2 kann dabei vorzugsweise auf die härtere Materialkomponente in Form des Trägerkörpers KO1 aufgespritzt oder aufgeklebt sein. Gegebenenfalls kann es auch zweckmäßig sein, in dem härteren Trägerkörper KO1 Durchbrechungen oder auf dessen Oberseite Eintiefungen vorzusehen, in denen die aus dem weicheren Material bestehenden noppenartigen Taktilelemente KO2 eingebracht sind. Sind Durchbrechungen bzw. Löcher im Trägerkörper KO1 vorgesehen, so kann es auch zweckmäßig sein, die weichere Materialkomponente KO2 vom Inneren des Trägerkörpers KO1 her auf dessen Innenseite aufzutragen und durch die Durchbrechungen bzw. Löcher an die Bedienoberfläche des Bedienelements BE2 hindurchragen zu lassen. Vorzugsweise stehen die noppenartigen Taktilelemente KO2 gegenüber der sonstigen glatten Außenoberfläche des Trägerkörpers KO1 ab. Dadurch läßt sich eine weiter erhöhte Griffigkeit für die jeweilige Bedienperson erreichen, da der Fuß oder die Hand der jeweiligen Bedienperson dann lediglich diese nach außen hin abstehenden Taktilelemente berührt und mit der ansonsten glatten, harten Außenoberfläche des Trägerkörpers KO1 nicht in Berührung kommt. Gleichzeitig läßt sich durch eine solche strukturierte Anordnung der weicheren und härteren Materialkomponente auch ein für den Betrachter ansprechendes Design für das jeweilige Bedienelement ermöglichen. Durch die härtere Materialkomponente lassen sich dabei weitgehend formsteife Trägerkörper gewünschter Form herstellen, die ausreichend stabil sind.

Hier im Ausführungsbeispiel von Figur 1 ist das Bedienelement BE1 vorzugsweise räumlich betrachtet knopfförmig ausgebildet. Vorzugsweise weist es eine halbkugelförmige Form auf und macht es somit für den jeweiligen Bediener als Ein/Ausschalterknopf kenntlich, der sich von oben nach unten (und/oder umgekehrt) bewegen läßt. Das Bedienelement BE2 ist in der Figur 1 im wesentlichen bohnenförmig gestaltet. Es weist im Querschnitt betrachtet eine im wesentlichen konkav gewölbte Außenoberfläche auf. Durch diese Wölbung der Bedienelemente BE1, BE2 ergibt sich für die jeweilige Bedienperson ein angenehmes Greifempfinden sowohl für die Hand als auch für den Fuß, was ebenfalls die einfachere Handhabbarkeit erhöht.

Für die weichere Materialkomponente ist vorzugsweise ein Elastomer oder ein elastomerartiger Werkstoff gewählt. Für die härtere Materialkomponente ist vorzugsweise ein Thermoplast wie zum Beispiel ABS oder PP (Polypropylen) verwendet.

Zweckmäßig kann es gegebenenfalls sein, der weicheren Materialkomponente andersfarbige Farbpigmente als der härteren Materialkomponente beizumengen, wodurch sich optisch ansprechende Außenoberflächen gestalten lassen. Insbesondere kann dadurch auch die jeweilige Funktion wie zum Beispiel des Ein-/Ausschalters von der des Leistungsreglers für den jeweiligen Bediener auch optisch deutlich gemacht werden.

Figur 3 zeigt schematisch in räumlicher Darstellung eine modifizierte Ausführungsform des Bedienelements BE2 von Figur 2. Dieses modifizierte Bedienelement BE2* weist ebenfalls denselben Trägerkörper KO1 wie in seiner ersten Ausführungsvariante entsprechend Figur 2 auf. Jedoch ist jetzt seine Außenoberfläche von einem Oberflächenbelag WO aus der weicheren Materialkomponente mantelartig umgeben. Zumindest die Bedienoberfläche des Trägerkörpers KO1 ist somit ganzflächig mit der weicheren Materialkomponente bedeckt. Zusätzlich oder unabhängig hiervon kann es gegebenenfalls zweckmäßig sein, die weichere Materialkomponente mit einer Oberflächenstruktur wie zum Beispiel in Form von Noppen NO auf den Trägerkörper KO1 aufzubringen, um die Oberflächenrauhigkeit und damit Griffigkeit des Bedienelements BE2* weiter zu erhöhen.

Gegebenenfalls kann es auch zweckmäßig sein, die beiden Komponenten KO1, KO2 gegenüber den beiden Ausführungsbeispielen von Figur 2, 3 invers zu verwenden. Dann ist der Trägerkörper KO1 aus der weicheren Materialkomponente hergestellt, während die Noppen NO aus der härteren Materialkomponente bestehen.

Die Figur 4 zeigt schließlich schematisch im Querschnitt das Bedienelement BE2* von Figur 3. Auf dem Trägerkörper KO1 aus dem härteren Material ist mantelartig bzw. schichtartig das weichere Material WO ganzflächig aufgetragen.

Selbstverständlich lassen sich für das jeweilige Bedienelement auch sonstige harten und weichen Kunststoffmaterialkombinationen verwenden. Vorzugsweise sind die beiden solchen, unterschiedlich harten Kunststoffmaterialien aneinander gespritzt oder miteinander verklebt. Gegebenenfalls kann auch bereits eine formschlüssige Verbindung der beiden Materialkomponenten ausreichend sein. So kann beispielsweise die weichere Materialkomponente in Durchbrechungen oder Vertiefungen des Trägerkörpers KO1 weitgehend formschlüssig hindurchragen oder in diese eingelassen sein.

Zusammenfassend betrachtet läßt sich somit durch das jeweilige erfindungsgemäß ausgebildete Bedienelement eine Aufwertung der Wertigkeit von Staubsaugern erzielen. Es ergibt sich insbesondere eine Bedienungserleichterung durch die verbesserte Griffigkeit und auch Sichtbarmachung von Funktionen der Bedienelemente. In vorteilhafter Weise ist insbesondere die Ergonomie verbessert. Durch die Mixtur von harten und weichen Materialkomponenten wird ein angenehmeres Greifen und Betätigen der Schaltelemente, das heißt ein verbessertes taktiles Empfinden für die jeweilige Bedienperson erreicht.

## Patentansprüche

1. Staubsauger (SS) mit mehreren Bedienelementen (BE1, BE2), wobei mindestens ein Bedienelement (BE1) als fußbetätigbare Drucktaste und mindestens ein Bedienelement (BE2) als fußbetätigbare Schiebetaste ausgebildet sind,
**dadurch gekennzeichnet,**
- **dass** das jeweilige Bedienelement (BE1, BE2) mindestens teilweise an seiner äußeren Bedienoberfläche eine weichere, griffigere Materialkomponente als seine aus einer härteren Materialkomponente bestehenden übrigen Bereiche aufweist; und
- **dass** die Bedienelemente (BE1, BE2) im Querschnitte betrachtet eine im Wesentlichen konkav gewölbte Außenoberfläche aufweisen.

2. Staubsauger nach Anspruch 1, **dadurch gekennzeichnet, dass** das jeweilige Bedienelement (BE1, BE2) annäherungsweise bohnenförmig, rechteckförmig, oder rund ausgebildet ist.

3. Staubsauger nach einem der vorhergehenden Ansprüche, **dadurch gekennzeichnet, dass** als weichere Materialkomponente ein Elastomer oder ein elastomerartiger Werkstoff gewählt ist.

4. Staubsauger nach einem der vorhergehenden Ansprüche, **dadurch gekennzeichnet, dass** als härtere Materialkomponente ein Thermoplast, insbesondere ABS oder PP (Polypropylen) gewählt ist.

5. Staubsauger nach einem der vorhergehenden Ansprüche,**dadurch gekennzeichnet, dass** die weichere Materialkomponente in Form einer Struktur auf der Bedienoberfläche des jeweiligen Bedienelements (BE1, BE2) aufgebracht ist.

6. Staubsauger nach Anspruch 5, **dadurch gekennzeichnet, dass** die Struktur durch Noppen (NO) der weicheren Materialkomponente gebildet sind.

7. Staubsauger nach einem der vorhergehenden Ansprüche, **dadurch gekennzeichnet, dass** aus der härteren Materialkomponente ein Trägerkörper gebildet ist, der eine Vielzahl von Durchbrechungen oder Eintiefungen aufweist, in denen aus der weicheren Materialkomponente bestehende Taktilelemente (K02) vorgesehen sind.

8. Staubsauger nach einem der Ansprüche 1 mit 6, **dadurch gekennzeichnet, dass** die gesamte Bedienoberfläche des jeweiligen Bedienelements (BE1, BE2) mit einem Oberflächenbelag versehen ist, der aus der weicheren Materialkomponente besteht.

9. Staubsauger nach einem der vorhergehenden Ansprüche, **dadurch gekennzeichnet, dass** die weichere und die härtere Materialkomponente aneinander gespritzt, miteinander verklebt oder formschlüssig miteinander verbunden sind.

10. Staubsauger nach einem der vorhergehenden Ansprüche, **dadurch gekennzeichnet, dass** der härteren Materialkomponente andere Farbpigmente als der weicheren Materialkomponente beigemengt sind.

11. Staubsauger nach einem der vorhergehenden Ansprüche, **dadurch gekennzeichnet, dass** die Bedienelemente (BE1, BE2) für einen Bodenstaubsauger vorgesehen sind.

## Claims

1. Vacuum cleaner (SS) with several control elements (BE1, BE2), wherein at least one control element (BE) is constructed as a foot-actuable pushbutton and at least one control element (BE2) is constructed as a foot-actuable slide button,
**characterised in that**
- the respective control element (BE1, BE2) has at least partly at its outer control surface a softer, more grippy material component than its remaining regions consisting of a harder material component; and
- the control elements (BE1, BE2) considered in cross-section have a substantially concavely curved outer surface.

2. Vacuum cleaner according to claim 1, **characterised in that** the respective control element (BE1, BE2) is constructed to be approximately pisiform, rectangular or round.

3. Vacuum cleaner according to one of the preceding claims, **characterised in that** an elastomer or an elastomer-like material is selected as softer material component.

4. Vacuum cleaner according to any one of the preceding claims, **characterised in that** a thermoplastic, particularly ABS or PP (polypropylene), is selected as harder material component.

5. Vacuum cleaner according to any one of the preceding claims, **characterised in that** the softer material component is mounted in the form of a structure on the control surface of the respective control element (BE1, BE2).

6. Vacuum cleaner according to claim 5, **characterised in that** the structure is formed by nubs (NO) of the softer material component.

7. Vacuum cleaner according to any one of the preceding claims, **characterised in that** a support body is formed from the harder material component and has a plurality of passages or depressions in which tactile elements (K02) consisting of the softer material component are provided.

8. Vacuum cleaner according to any one of claims 1 to 6, **characterised in that** the entire control surface of the respective control element (BE1, BE2) is provided with a surface covering consisting of the softer material component.

9. Vacuum cleaner according to any one of the preceding claims, **characterised in that** the softer and the harder material components are injection-moulded on one another, glued together or connected together in mechanically positive manner.

10. Vacuum cleaner according to any one of the preceding claims, **characterised in that** the harder material component is admixed from colour pigments different from the softer material component.

11. Vacuum cleaner according to any one of the preceding claims, **characterised in that** the control elements (BE1, BE2) are provided for a floor vacuum cleaner.

## Revendications

1. Aspirateur (SS) comprenant plusieurs éléments de commande (BE1, BE2), au moins un élément de commande (BE1), étant réalisés sous la forme d'une touche à pression pouvant être actionnée au pied et au moins un élément de commande (BE2) d'une touche coulissante pouvant être actionnée au pied,
**caractérisé**
- **en ce que** l'élément de commande (BE1, BE2) concerné présente au moins partiellement sur sa surface de commande extérieure un composant de matériau plus souple et plus adhérent que ses autres zones à base d'un composant de matériau plus dur, et
- **en ce que** les éléments de commande (BE1, BE2) présentent, vus en section, une surface extérieure incurvée essentiellement de façon concave.

2. Aspirateur selon la revendication 1, **caractérisé en ce que** l'élément de commande (BE1, BE2) concerné est réalisé approximativement avec une forme de haricot, une forme rectangulaire ou une forme ronde.

3. Aspirateur selon l'une quelconque des revendications précédentes, **caractérisé en ce qu'**un élastomère ou un matériau de type élastomère est choisi comme composant de matériau plus souple.

4. Aspirateur selon l'une quelconque des revendications précédentes, **caractérisé en ce qu'**un thermoplastique, en particulier de l'ABS ou du PP (polypropylène), est choisi comme composant de matériau plus dur.

5. Aspirateur selon l'une quelconque des revendications précédentes, **caractérisé en ce que** le composant de matériau plus souple est appliqué sous la forme d'une structure sur la surface de commande de l'élément de commande (BE1, BE2) respectif.

6. Aspirateur selon la revendication 5, **caractérisé en ce que** les structures sont formées par des nopes (NO) du composant de matériau plus souple.

7. Aspirateur selon l'une quelconque des revendications précédentes, **caractérisé en ce qu'**un corps support, qui présente une pluralité de percements ou de cavités, dans lesquels sont prévus des éléments tactiles (K02) à base du composant de matériau plus souple, est formé à base du composant de matériau plus dur.

8. Aspirateur selon l'une quelconque des revendications 1 à 6, **caractérisé en ce que** l'ensemble de la surface de commande de l'élément de commande (BE1, BE2) concerné est doté d'un revêtement de surface qui est à base du composant de matériau plus souple.

9. Aspirateur selon l'une quelconque des revendications précédentes, **caractérisé en ce que** le composant de matériau plus souple et le composant de matériau plus dur sont injectés l'un sur l'autre, collés l'un avec l'autre ou sont reliés l'un avec l'autre par complémentarité de formes.

10. Aspirateur selon l'une quelconque des revendications précédentes, **caractérisé en ce que** d'autres pigments de couleur que le composant de matériau plus souple sont ajoutés au composant de matériau plus dur.

11. Aspirateur selon l'une quelconque des revendications précédentes, **caractérisé en ce que** les éléments de commande (BE1, BE2) sont prévus pour un aspirateur-traîneau.
